# EUROPÄISCHE PATENTANMELDUNG

(11) **EP 1 548 388 A1**
(43) Veröffentlichungstag der Anmeldung: **29.06.2005**
(21) Anmeldenummer: 05007276.8
(22) Anmeldetag: 01.02.1999
(51) Int. Cl.: F41A 17/06

(54) **Pistole mit Sperreinrichtung**

(30) Priorität: 10.02.1998 DE 19805306
(62) Teilanmeldung aus: 99810083.8
(71) Anmelder: S.A.T. Swiss Arms Technology AG, 8212 Neuhausen am Rheinfall (CH)
(72) Erfinder: Fuchs, Rudolf, 8240 Thayngen (CH)
(74) Vertreter: Ottow, Jens M., Dr.

(57) **Zusammenfassung**

Die Pistole (10) hat eine Einrichtung (11), welche den Abzugmechanismus sperrt, wenn die Pistole (10) von einer nicht autorisierten Person bedient wird. Die Einrichtung (11) umfasst eine Identifikationseinheit (20) zum Erfassen eines Identifikationssignals sowie einer Steuereinheit (24), die das eingegebene Signal mit einem gespeicherten Identifikationsmuster vergleicht. Ein elektromechanisches Betätigungselement (53) betätigt ein Sperrelement (52), welches in eine Sperrstellung und eine Freigabestellung bewegbar ist und in der Sperrstellung die Abzugvorrichtung sperrt. Die Einrichtung (11) hat mehrere Anzeigeelemente (22), die den Betriebszustand der Einrichtung (11) anzeigen.

## Beschreibung

In der US-A-5 502 915 ist ein Revolver beschrieben, der eine Sperreinrichtung enthält, welche den Schlaghammer blockiert, wenn der Revolver von einer nicht autorisierten Person bedient wird. Die Einrichtung hat einen Scanner am Revolvergriff, der den Handballenabdruck des Schützen ermittelt und mit einem gespeicherten Muster vergleicht. Wenn der ermittelte Abdruck mit dem gespeicherten Muster übereinstimmt, wird der Schlaghammer durch ein Solenoid entsperrt, so dass die Waffe zum Schiessen freigegeben ist. Die Lösung ist auf Pistolen nicht anwendbar, weil dort im Pistolengriff das Magazin untergebracht ist und für die Sperreinrichtung kein Raum wäre.

Weitere Sperreinrichtungen an Handfeuerwaffen, die deren Bedienung nur durch autorisierte Personen erlauben, sind in der DE-A-43 03 333 sowie den US-Patenten 5,603,179, 5,022,175 und 4,970,819 beschrieben.

Der vorliegenden Erfindung liegt die Aufgabe zugrunde, eine Sperreinrichtung an einer Pistole anzugeben, welche den Abzugmechanismus sperrt, wenn die Pistole von einer nicht autorisierten Person bedient wird. Diese Aufgabe wird durch die Merkmalskombination der Ansprüche gelöst.

Nachfolgend wird ein Ausführungsbeispiel der Erfindung anhand der Zeichnungen erläutert. Darin zeigt:
- Figur 1: eine schematische Seitenansicht einer ersten Ausführungsform, teilweise im Schnitt, und
- Figur 2: ein Ausführungsbeispiel der Erfindung.

In Figur 1 ist ein Ausschnitt aus einer Seitenansicht einer Pistole 10 mit einer Sperreinrichtung 11 schematisch dargestellt. Die Pistole 10 hat einen Griffkörper 12 mit einem angeformten Abzugbügel 13, in welchen eine Abzugzunge 14 ragt. Die Zunge 14 ist auf einem Querbolzen 15 schwenkbar gelagert und betätigt eine nicht dargestellte Abzugschiene. Die Zunge 14 hat vorn einen annähernd zylindrischen, konzentrisch zum Bolzen 15 verlaufenden Teil 16 mit einer Rastkerbe 17. Die Sperreinrichtung 11 ist unterhalb des Laufs und grösstenteils vor dem Abzugbügel 13 eingebaut.

Die Einrichtung 11 umfasst eine Identifikationseinheit 20 mit vier Tasten 21. Mit der ersten Taste können die Zahlen 1, 2 und 3 durch einmaliges, zweimaliges oder dreimaliges Drücken eingegeben werden. Die nächsten beiden Tasten 21 codieren die Zahlen 4 bis 6 bzw. 7 bis 9. Die letzte Taste 21 codiert die Zahl 0 und die Funktionen "reset" und "speichern". Beim erstmaligen Drücken einer beliebigen Taste wird die Einrichtung eingeschaltet. Durch zweimaliges Drücken der vierten Taste (reset) wird die Abzugzunge gesperrt und die Elektronik auf standby geschaltet. Mit den Tasten 21 kann ein den Benützer identifizierender Pincode eingegeben werden. Auch die Einschaltdauer kann vorwählbar sein. Nach Ablauf der Einschaltdauer oder beim Ausschalten wird der Abzugmechanismus automatisch gesperrt.

Die Einheit 20 hat drei unterschiedlich farbige Leuchtdioden 22 zum Anzeigen des Betriebszustandes. Die eine Diode 22 leuchtet, wenn die Einrichtung 11 eingeschaltet und der Abzug gesperrt ist. Die zweite Diode 22 leuchtet, wenn der Abzug freigegeben ist. Die dritte Diode leuchtet, wenn die Batterie 23 ausgewechselt werden sollte, weil ihre Ladung nahezu erschöpft ist. Falls dieses Signal nicht rechtzeitig beachtet wird, schaltet die Einrichtung 11 je nach Verwendungszweck der Pistole vor Erschöpfen der Batterie 23 entweder auf Sperren des Abzugs (für Privatgebrauch) oder für unbeschränkte Freigabe des Abzugs (für Polizeieinsätze).

Die Identifikationseinheit 20 ist mit einer Steuereinheit 24 mit einem elektronischen Speicher 25 verbunden, der den einzugebenden Code gespeichert hat. Die Einrichtung 24 vergleicht den eingegebenen Code mit dem gespeicherten Code. Bei Übereinstimmung betätigt sie über eine Steuerelektronik 26 einen Elektromotor 27. Der Motor 27 treibt über ein Planeten-Untersetzungsgetriebe 28 eine Gewindespindel 29, die in ein Muttergewinde 30 eines prismatischen Schiebers 31 eingeschraubt ist. Der Schieber 31 ist in Führungen 32 längsverschiebbar aber drehfest geführt. Im Schieber 31 ist ein Sperrglied 33 verschiebbar gelagert. Das Sperrglied 33 ist durch eine Feder 34 in Richtung der Zunge 14 vorbelastet. In der Grundstellung der Zunge 14 und der Sperrstellung der Einrichtung 11 greift das Sperrglied 33 in die Raste 17 ein und sperrt die Abzugzunge 14.

Wenn der autorisierte Schütze mit der Pistole schiessen will, schaltet er zunächst die Einrichtung 11 über eine der Tasten 21 ein und gibt anschliessend seinen Pincode über die Tasten 21 ein. Der eingegebene Code wird mit dem gespeicherten verglichen und bei Übereinstimmung wird mittels des Motors 27 der Schieber 31 aus der dargestellten Sperrstellung zurückgezogen, so dass die Abzugzunge 14 freigegeben wird.

Zusätzlich kann am vorderen Ende des Abzugbügels 13 ein Infrarot-Fühler 39 mit einem Infrarot-Strahler 40 und einem Empfänger 41 eingebaut sein. Der Fühler 39 ist mit der Einheit 24 verbunden und gibt sie erst zur Entsperrung frei, wenn vor der Eingabe des Codes auf den Tasten 21 ein Finger 42 des Schützen in den Abzugbügel 13 eingreift. Beim Ausfahren des Fingers 42 aus dem Abzugbügel bewirkt das Signal des Fühlers 39 über die Steuereinheit 24 die automatische Sperrung. Wenn also dem Schützen die Pistole aus der Hand fällt oder sie ihm entrissen wird, wird der Abzug automatisch gesperrt.

Anstelle der Tasten 21 oder zusätzlich zu ihnen kann die Identifikationseinheit 20 auch einen Fingerabdruck-Scanner 46 enthalten. In diesem Fall ist im Speicher 25 das Muster eines Fingers gespeichert, bei rechtshändigen Schützen z.B. der Kuppe des Zeigefingers der linken Hand. Der eingescannte Fingerabdruck wird in der Einheit 24 mit dem gespeicherten Muster verglichen und bei Übereinstimmung die Sperreinrichtung 11 freigegeben. Diese Variante hat den Vorteil der einfacheren und rascheren Bedienung. Die Identifikation ist auch sicher auf nur eine einzige Person bezogen.

In Figur 2 ist ein Ausführungsbeispiel der Erfindung dargestellt, wobei die Elemente 20 bis 26 und/oder 46 gleich ausgebildet sein können wie bei der Pistole nach Figur 1. Bei den Ausführungsform nach Figur 2 wird durch die Sperreinrichtung 11 der Schlaghammer 49 gesperrt. Dazu hat der Schlaghammer 49 eine Rastkerbe 50, in welche im gesperrten Zustand der eine Arm 51 eines federbelasteten, doppelarmigen Sperrhebels 52 eingreift. Der Hebel 52 kann bei der Ausführungsform nach Figur 2 durch ein Solenoid 53 gegen die Kraft der Feder 54 in die Freigabestellung geschwenkt werden. Das Solenoid 53 greift am zweiten Arm 55 des Hebels 52 an. In der Steuerelektronik 26 ist ein Kondensator eingebaut. Die Elektronik 26 (Figur 1) betätigt das Solenoid 53.

## Patentansprüche

1. Pistole mit einer Einrichtung (11), welche den Abzugmechanismus sperrt, wenn die Pistole von einer nicht autorisierten Person bedient wird, wobei die Einrichtung (11) umfasst:
- eine Identifikationseinheit (20) zum Erfassen eines Identifikationssignals,
- eine mit der Identifikationseinheit (20) verbundene Steuereinheit (24), die das eingegebene Signal mit einem gespeicherten Identifikationsmuster vergleicht,
- ein mit der Steuereinheit (24) verbundenes Solenoid (53), welches auf ein mechanischen Sperrelement (52)einwirkt, welches in eine Sperrstellung und eine Freigabestellung bewegbar ist und in der Sperrstellung einen Schlaghammer (49) sperrt,
- eine Batterie, und
- mehrere Anzeigeelemente (22), die den Betriebszustand der Einrichtung anzeigen.

2. Pistole nach Anspruch 1, **dadurch gekennzeichnet, dass** das Sperrelement ein durch eine Feder (54) belasteter, doppelarmiger Sperrhebel (52) ist, dass der Schlaghammer (49) eine Rastkerbe (50) aufweist, in welche im gesperrten Zustand der eine Arm (51) des Sperrhebels (52) eingreift, und dass das Solenoid (53) am zweiten Arm (55) des Sperrhebels (52) angreift und den Sperrhebel (52) gegen die Kraft der Feder (54) in die Freigabestellung schwenkt.

3. Pistole nach Anspruch 1 oder 2, **dadurch gekennzeichnet, dass** zumindest der überwiegende Teil der Einrichtung (11) vor dem Abzugbügel (13) und unter dem Lauf angeordnet ist.

4. Pistole nach einem der Ansprüche 1 bis 3, **dadurch gekennzeichnet, dass** die Identifikationseinheit (20) eine Tastatur zur Eingabe eines Codes umfasst.

5. Pistole nach einem der Ansprüche 1 bis 4, **dadurch gekennzeichnet, dass** die Identifikationseinheit (20) einen Fingerabdruck-Scanner (46) umfasst.

6. Pistole nach einem der Ansprüche 1 bis 5, **dadurch gekennzeichnet, dass** vor der Abzugzunge (14) im Abzugbügel (13) ein Infrarot-Sensor (39) angeordnet ist, dessen Signal das Betätigungselement (27, 28) automatisch in die Sperrstellung schaltet, wenn kein Finger in den Abzugbügel eingreift.

7. Pistole nach einem der Ansprüche 1 bis 6, wobei nach der Freigabe des Sperrelementes (52) dieses automatisch nach einer von mehreren vorwählbaren Zeitspannen in die Sperrstellung bewegt wird.

8. Pistole nach einem der Ansprüche 1 bis 7, wobei die Einrichtung (11) eine Ladekontrolleinheit für den Ladezustand der Batterie (23) enthält und dieser Zustand mit einem der Anzeigeelemente (22) angezeigt wird, und wobei vorzugsweise das Sperrelement (52) automatisch in die Sperrstellung oder in die Freigabestellung schaltet, wenn die Batterieladung unter einen vorgegebenen Wert sinkt.
